# FASCICULE DE BREVET EUROPEEN

(11) **EP 3 565 428 B1**
(45) Date de publication et mention de la délivrance du brevet: **07.10.2020**
(21) Numéro de dépôt: 18701509.4
(22) Date de dépôt: 02.01.2018
(51) Int. Cl.: A43B 3/24, A43C 11/06, A43B 23/24, A44B 17/00

(54) **ARTICLE CHAUSSANT, SON PROCÉDÉ DE FABRICATION ET ENSEMBLE COMPRENANT UN TEL ARTICLE CHAUSSANT**
SCHUHWERK, ZUGEHÖRIGES HERSTELLUNGSVERFAHREN UND ANORDNUNG MIT SOLCH EINEM SCHUHWERK
FOOTWEAR ITEM, ASSOCIATED PRODUCTION METHOD AND ASSEMBLY COMPRISING SUCH A FOOTWEAR ITEM

(30) Priorité: 09.01.2017 FR 1750161
(43) Date de publication de la demande: 13.11.2019
(73) Titulaire: Cabaret, Morgane, 4780 Missillac (FR)
(72) Inventeur: Cabaret, Morgane, 4780 Missillac (FR)
(74) Mandataire: Ipsilon
(86) Numéro de dépôt international: PCT/FR2018/050001
(87) Numéro de publication internationale: WO 2018/127653

(56) Documents cités:
- CH-A- 166 192
- DE-U- 1 621 874
- FR-A1- 2 617 685
- US-B1- 8 065 821

## Description

### DOMAINE DE L'INVENTION

L'invention concerne un article chaussant, un procédé de fabrication dudit article chaussant et un ensemble comprenant un tel article chaussant et un accessoire.

Elle concerne plus particulièrement un article chaussant comprenant une tige munie d'un passage de pied délimitant une ouverture pour l'insertion du pied à l'intérieur dudit article, une doublure venant à recouvrement au moins de la face dite interne de la tige, un galon disposé au niveau de l'ouverture autour de ladite ouverture, des éléments mâles de bouton-pression, chaque élément mâle étant apte à coopérer avec au moins un élément femelle de bouton-pression équipant un accessoire dudit article chaussant pour un montage amovible dudit accessoire sur ledit article chaussant.

### ART ANTÉRIEUR

Les articles chaussants du type précité sont connus, comme l'illustre le brevet FR 2 617 685. Toutefois, un tel article chaussant ne donne pas satisfaction, et n'autorise pas en particulier plusieurs montages et démontages desdits accessoires, sans risque d'usure prématurée.

Il existe également des articles chaussants équipés d'un organe mâle type bouton de col qui vient se loger directement dans un perçage d'un accessoire en traversant ce dernier. Cette solution est inesthétique car elle oblige à disposer d'organes mâles d'encombrement important. En outre, la qualité de la fixation de l'organe mâle à l'intérieur du perçage est très médiocre de sorte que l'accessoire ne peut être positionné que dans des endroits de l'article chaussant peu sollicités au risque sinon de constater un démontage intempestif de l'accessoire au cours de la marche.

### BUTS ET RÉSUMÉ

Un but de l'invention est de proposer un article chaussant dont la conception permet de monter et de démonter plusieurs fois l'accessoire, tout en limitant un risque d'usure prématurée de la tige, et sans nuire à l'esthétique dudit article.

Un autre but de l'invention est de proposer un article chaussant dont la conception permet d'accroître la résistance à l'arrachement, pour éviter toute perte intempestive de l'accessoire.

À cet effet, l'invention a pour objet un article chaussant comprenant une tige munie d'un passage de pied délimitant une ouverture pour l'insertion du pied à l'intérieur dudit article, une doublure venant à recouvrement au moins de la face dite interne de la tige, un galon disposé au niveau de l'ouverture, autour de ladite ouverture, au moins un élément mâle de bouton-pression, chaque élément mâle étant apte à coopérer avec au moins un élément femelle de bouton-pression équipant un accessoire dudit article chaussant pour un montage amovible dudit accessoire sur ledit article chaussant, caractérisé en ce que le galon est un galon entièrement masqué disposé entre la tige et la doublure, en ce que la face dite externe du galon est fixée par collage à la tige, en ce que le galon et la tige sont munis de perçages, en ce que chaque élément mâle de bouton-pression traverse le galon et la tige au niveau d'un perçage et en ce que chaque élément mâle de bouton-pression comprend, réalisés d'une seule pièce, une embase, une tête de forme générale sphérique et un corps de liaison de la tête à l'embase, ladite embase de l'élément mâle étant une embase masquée positionnée en applique sur la face interne du galon et la tête de l'élément mâle s'étendant en saillie de la face externe de la tige, la tête dudit élément mâle étant munie à sa base, dans sa zone de raccordement au corps de liaison, d'une réservation.

La présence d'un galon fixé par collage à la tige et disposé entre la tige et la doublure permet d'éviter une déchirure de la tige au niveau du perçage pratiqué dans la tige et le galon, en particulier lors d'une désolidarisation de l'accessoire dudit article chaussant, sans nuire à l'esthétique dudit article chaussant.

De même, le masquage de l'embase de l'élément mâle entre le galon et la doublure offre une esthétique améliorée.

Enfin, la conception de la tête de l'élément mâle permet d'augmenter la résistance à l'arrachement, à l'état couplé des éléments mâle et femelle.

Selon un mode de réalisation de l'invention, la réservation de la tête de l'élément mâle de bouton-pression forme, au niveau de la zone de transition entre la partie sphérique de la tête et le corps de liaison, un pan coupé.

De préférence, le pan coupé ou méplat forme avec un plan orthogonal à l'axe longitudinal du corps, un angle compris entre 35 et 60°, de préférence voisin de 45°.

Selon un mode de réalisation de l'invention, l'embase de l'élément mâle présente une face, opposée à celle en applique sur la face interne du galon, convexe.

La convexité de l'embase permet d'éviter ou de limiter une blessure du pied ou un endommagement de la doublure.

De préférence, le bord périphérique externe de l'embase de l'élément mâle est arrondi.

Ce profil arrondi du bord périphérique externe de l'embase de l'élément mâle permet à nouveau d'éviter une usure prématurée de l'article chaussant.

De préférence, le galon est un galon autocollant.

Il en résulte une facilité de pose du galon.

Selon un mode de réalisation, la tige est, au niveau du bord de l'ouverture, repliée en direction de l'intérieur de l'ouverture et la tige, le rabat de la tige, et la doublure sont fixés par couture.

Ainsi, le bord de l'ouverture est net.

L'invention a encore pour objet un ensemble comprenant au moins un article chaussant et au moins un accessoire équipé d'au moins un élément femelle de bouton-pression, ledit élément femelle de bouton-pression comprenant de préférence un œillet à ressort dont une face est fermée par une calotte, caractérisé en ce que l'article chaussant est du type précité pour un montage amovible de l'accessoire sur ledit article chaussant par couplage par encliquetage de la tête du ou d'au moins l'un des éléments mâles de bouton-pression de l'article chaussant avec un œillet d'élément femelle de bouton-pression de l'accessoire.

L'invention a encore pour objet un procédé de fabrication d'un article chaussant du type comprenant une tige munie d'un passage de pied délimitant une ouverture pour l'insertion du pied à l'intérieur dudit article, une doublure venant à recouvrement au moins de la face dite interne de la tige, un galon disposé au niveau de l'ouverture autour de ladite ouverture, au moins un élément mâle de bouton-pression, chaque élément mâle étant apte à coopérer avec au moins un élément femelle de bouton-pression équipant un accessoire dudit article chaussant pour un montage amovible dudit accessoire sur ledit article chaussant, caractérisé en ce que chaque élément mâle comprenant, réalisé d'une seule pièce, une tête de forme générale sphérique, une embase et un corps de liaison de la tête à l'embase, ledit procédé comprend, après découpe de la tige, une étape de collage de la face dite externe du galon à la tige, une étape de perçage du galon et de la tige, une étape d'insertion à force de chaque élément mâle dans un perçage associé jusqu'à une position dans laquelle l'embase de l'élément mâle est positionnée en applique sur la face interne du galon et la tête de l'élément mâle s'étend en saillie de la face externe de la tige, ladite tête étant munie à sa base, dans sa zone de raccordement au corps de liaison, d'une réservation, une étape de liaison de la tige et de la doublure entre elles pour un masquage de l'embase du ou des éléments mâles et un masquage du galon, et une étape de formage de la tige.

### BRÈVE DESCRIPTION DES FIGURES

L'invention sera bien comprise à la lecture de la description suivante d'exemples de réalisation, en référence aux dessins annexés dans lesquels :
- La figure 1 représente une vue en perspective d'un article chaussant équipé d'un accessoire.
- La figure 2 représente une vue en perspective d'un article chaussant dépourvu d'accessoire et le détail de réalisation d'un élément mâle.
- Les figures 3 et 4 représentent, sous forme de vues schématiques, les différentes étapes de fabrication d'un article chaussant.
- La figure 5 représente une vue en coupe des éléments mâle et femelle de bouton-pression, à l'état non assemblé.
- La figure 6 représente une vue en perspective, en position éclatée des éléments le constituant, des éléments mâle et femelle d'un bouton-pression.
- La figure 7 représente une vue en perspective d'un article chaussant équipé d'un accessoire conforme à un autre mode de réalisation de l'invention.

### DESCRIPTION DÉTAILLÉE

Comme mentionné ci-dessus, l'article 1 chaussant comprend une tige 2 et, dans l'exemple représenté, une semelle. L'article 1 chaussant est ici une chaussure de femme, du genre ballerine, mais l'invention peut s'appliquer à tout type d'article chaussant.

Cet article 1 chaussant comprend encore une doublure 5 venant à recouvrement de la face 22 interne, c'est-à-dire tournée vers l'intérieur de la chaussure, de la tige 2.

La tige 2 forme donc une partie externe de l'article chaussant, et la doublure une partie interne de l'article 1 chaussant. Tige 2 et doublure 5 sont généralement en des matériaux différents, la tige pouvant par exemple être en cuir, et la doublure en tissu.

L'article 1 chaussant comprend encore un galon 4 entourant l'ouverture 3, et des éléments 7 mâles de bouton-pression disposés également autour de l'ouverture 3. Le galon 4 borde l'ouverture en s'étendant de préférence légèrement en retrait de ladite ouverture.

Chaque élément 7 mâle de bouton-pression est destiné à coopérer avec un élément 15 femelle équipant un accessoire 14 de l'article 1 chaussant, pour un montage amovible de l'accessoire 14 sur ledit article 1 chaussant. Les éléments 7 mâle et 15 femelle fonctionnent à la manière de bouton-pression.

Le galon 4 présente une face 41 externe, c'est-à-dire tournée vers l'extérieur de l'article chaussant, et une face 42 interne tournée vers l'intérieur de l'article chaussant. Ce galon 4 est disposé entre la tige 2 et la doublure 5, avec sa face externe 41 tournée vers la tige 2 et sa face interne 42 tournée vers la doublure 5.

Ce galon 4 est fixé par collage à la tige 2. Pour faciliter ce collage, dans l'exemple représenté, le galon 4 est un galon autocollant. Grâce à son positionnement entre tige 2 et doublure 5, le galon 4 est entièrement masqué.

Ce galon 4 et la tige 2 sont munis de perçages 11 servant chacun à la réception d'un élément 7 mâle. Chaque perçage 11 est ménagé dans un même temps au niveau du galon 4 et de la tige 2, pour obtenir une coïncidence des orifices pratiqués dans le galon 4 et la tige 2. Dans l'exemple représenté, les perçages 11 sont disposés à écartement l'un de l'autre, en formant une ligne de perçages autour de l'ouverture 3 de la tige 2.

De même, dans l'exemple représenté, chaque perçage 11 est équipé d'un élément 7 mâle de bouton-pression qui traverse le galon 4 et la tige 2 au niveau dudit perçage 11.

Chaque élément 7 mâle présente une tête 9, de forme générale sphérique, une embase 8 et un corps 10, ici cylindrique, de liaison de la tête 9 à l'embase 8. Tête 9, corps 10 de liaison et embase 8 sont réalisés d'une seule pièce, de préférence par moulage par injection de poudre de métal.

La tête 9 forme la partie active de l'élément 7 mâle pour le raccordement à l'élément femelle. Cette tête 9 de l'élément 7 mâle s'étend en saillie de la face 23 externe, c'est-à-dire tournée vers l'extérieur de l'article chaussant, de la tige 2. Pour éviter que le corps 10 de liaison entre la tête 9 et l'embase 8 de l'élément mâle de bouton-pression fasse saillie de manière trop importante de la face externe de la tige, la longueur H entre la zone de raccordement du corps de liaison à l'embase 8 et le sommet de la tête 9 de l'élément 7 mâle est comprise entre 3,5 et 4,5 mm. La longueur du corps 10 de liaison est quant à elle de préférence comprise entre 1,5 et 2,5 mm. L'embase 8 de chaque élément 7 mâle est par contre masquée, du fait de son positionnement entre le galon 4 et la doublure 5.

Ainsi, l'embase 8 s'applique par l'une de ses faces sur la face 42 interne du galon 4 et est, au niveau de sa face 81 opposée à celle en applique sur la face interne du galon 4, positionnée en contact d'appui avec la doublure 5.

Cette face 81 de l'embase 8 de l'élément 7 mâle est convexe, pour empêcher ou limiter les risques de blessure du pied inséré dans l'article chaussant. De même, le bord 13 périphérique externe de l'embase 8 de l'élément 7 mâle est arrondi, cette embase affectant ici la forme d'une platine circulaire.

La tête 9 de l'élément 7 mâle est quant à elle munie, à sa base, dans sa zone de raccordement au corps 10 de liaison, d'une réservation 12. Cette réservation 12 de la tête 9 de l'élément 7 mâle de bouton-pression forme, au niveau de la zone de transition entre la partie sphérique de la tête 9 et le corps 10 de liaison, un pan 121 coupé. Ce pan coupé 121 ou méplat forme avec un plan orthogonal à l'axe longitudinal du corps, un angle X compris entre 35 et 60°, de préférence voisin de 45°. Grâce à la présence de ce pan coupé, la résistance à l'arrachement de l'élément femelle de bouton-pression à l'état couplé à l'élément mâle de bouton-pression est augmentée.

Pour la pose de l'élément 7 mâle sur l'article 1 chaussant, on procède comme suit : dans un premier temps, la tige 2 est posée sur une forme à plat et découpée, pour ménager une ouverture 3. La tige 2 est, au niveau du bord 31 de l'ouverture 3, repliée en direction de l'intérieur de la tige, pour former un rabat. Le galon 4 est collé à la tige, sur la face interne de la tige. La tige et le galon sont percés. La doublure 5, le rabat de la tige 2, et la tige 2 sont reliés ensemble par couture au niveau dudit rabat. Chaque élément 7 mâle est ensuite inséré dans un perçage 11 jusqu'à ce que la tête 9 de l'élément 7 mâle fasse saillie du perçage, côté face externe de la tige, tandis que l'embase 8 reste interposée entre le galon et la doublure, pour y être masquée. La doublure 5 est ensuite collée à la tige 2, et l'ensemble est mis sur une forme, pour un formage de la tige puis un assemblage avec la semelle.

Un accessoire 14, tel qu'une boucle, une anse ou autre, équipé d'au moins un élément 15 femelle de bouton-pression comprenant un œillet 16 à ressort fermé au niveau de l'une de ses faces par une calotte 17 peut alors être rapporté sur l'article chaussant, comme illustré à la figure 1. Cet accessoire 14 peut indifféremment être rapporté sur la partie avant ou arrière de la tige, et affecter un grand nombre de formes. La coopération entre organes mâle et femelle du bouton-pression s'opère par encliquetage, à la manière d'un bouton-pression traditionnel. Pour optimiser l'esthétique sans nuire à la qualité de la fixation, la longueur du corps 10 de liaison de l'élément mâle est choisie en fonction de l'épaisseur de la tige, du galon et du ressort de l'œillet 16 à ressort, cette longueur du corps 10 de liaison de l'élément mâle étant choisie au moins égale à la somme des épaisseurs de la tige, du galon et du ressort de l'œillet 16 à ressort et au plus supérieure de 15% à la somme des épaisseurs de la tige, du galon et du ressort de l'œillet 16 à ressort.

## Revendications

1. Article (1) chaussant comprenant :
- une tige (2) munie d'un passage de pied délimitant une ouverture (3) pour l'insertion du pied à l'intérieur dudit article (1),
- une doublure (5) venant à recouvrement au moins de la face (22) dite interne de la tige (2),
- un galon (4) disposé au niveau de l'ouverture (3), autour de ladite ouverture (3),
- au moins un élément (7) mâle de bouton-pression, chaque élément (7) mâle étant apte à coopérer avec au moins un élément (15) femelle de bouton-pression équipant un accessoire (14) dudit article (1) chaussant pour un montage amovible dudit accessoire (14) sur ledit article (1) chaussant,
**caractérisé en ce que** le galon (4) est un galon entièrement masqué disposé entre la tige (2) et la doublure (5), **en ce que** la face dite externe (41) du galon (4) est fixée par collage à la tige (2), **en ce que** le galon (4) et la tige (2) sont munis de perçages (11), **en ce que** chaque élément (7) mâle de bouton-pression traverse le galon (4) et la tige (2) au niveau d'un perçage (11) et **en ce que** chaque élément (7) mâle comprend, réalisés d'une seule pièce, une embase (8), une tête (9) de forme générale sphérique et un corps (10) de liaison de la tête (9) à l'embase (8), ladite embase (8) de l'élément (7) mâle étant une embase (8) masquée positionnée en applique sur la face (42) interne du galon (4) et la tête (9) de l'élément (7) mâle s'étendant en saillie de la face (23) externe de la tige (2), la tête (9) dudit élément (7) mâle étant munie à sa base, dans sa zone de raccordement au corps (10) de liaison, d'une réservation (12).

2. Article (1) chaussant selon la revendication 1,
**caractérisé en ce que** la réservation (12) de la tête (9) de l'élément (7) mâle de bouton-pression forme, au niveau de la zone de transition entre la partie sphérique de la tête (9) et le corps (10) de liaison, un pan coupé (121).

3. Article (1) chaussant selon la revendication 2,
**caractérisé en ce que** le pan coupé (121) forme avec un plan orthogonal à l'axe longitudinal du corps, un angle (X) compris entre 35 et 60°, de préférence voisin de 45°.

4. Article (1) chaussant selon l'une des revendications 1 à 3,
**caractérisé en ce que** l'embase (8) de l'élément (7) mâle présente une face (81), opposée à celle en applique sur la face interne du galon (4), convexe.

5. Article (1) chaussant selon l'une des revendications 1 à 4,
**caractérisé en ce que** le bord (13) périphérique externe de l'embase (8) de l'élément (7) mâle est arrondi.

6. Article (1) chaussant selon l'une des revendications 1 à 5,
**caractérisé en ce que** le galon (4) est un galon autocollant.

7. Article (1) chaussant selon l'une des revendications 1 à 6,
**caractérisé en ce que** la tige (2) est, au niveau du bord (31) de l'ouverture (3), repliée en direction de l'intérieur de l'ouverture (3) et **en ce que** la tige (2), le rabat de la tige (2), et la doublure (5) sont fixés par couture.

8. Ensemble comprenant au moins un article (1) chaussant et au moins un accessoire (14) équipé d'au moins un élément (15) femelle de bouton-pression, ledit élément (15) femelle de bouton-pression comprenant de préférence un œillet (16) à ressort dont une face est fermée par une calotte (17),
**caractérisé en ce que** l'article (1) chaussant est conforme à l'une des revendications 1 à 7 pour un montage amovible de l'accessoire (14) sur ledit article (1) chaussant par couplage par encliquetage de la tête (9) du ou d'au moins l'un des éléments (7) mâles de bouton-pression de l'article (1) chaussant avec un œillet (16) d'élément (15) femelle de bouton-pression de l'accessoire (14).

9. Procédé de fabrication d'un article (1) chaussant du type comprenant une tige (2) munie d'un passage de pied délimitant une ouverture (3) pour l'insertion du pied à l'intérieur dudit article (1), une doublure (5) venant à recouvrement au moins de la face (22) dite interne de la tige (2), un galon (4) disposé au niveau de l'ouverture (3) autour de ladite ouverture (3), au moins un élément (7) mâle de bouton-pression, chaque élément (7) mâle étant apte à coopérer avec au moins un élément (15) femelle de bouton-pression équipant un accessoire (14) dudit article (1) chaussant pour un montage amovible dudit accessoire (14) sur ledit article (1) chaussant,
**caractérisé en ce que** chaque élément (7) mâle comprenant, réalisé d'une seule pièce, une tête (9) de forme générale sphérique, une embase (8) et un corps (10) de liaison de la tête (9) à l'embase (8), ledit procédé comprend, après découpe de la tige (2), une étape de collage de la face dite externe du galon à la tige, une étape de perçage du galon (4) et de la tige (2), une étape d'insertion à force de chaque élément (7) mâle dans un perçage (11) associé jusqu'à une position dans laquelle l'embase (8) de l'élément (7) mâle est positionnée en applique sur la face interne du galon (4) et la tête (9) de l'élément (7) mâle s'étend en saillie de la face externe de la tige (2), ladite tête (9) étant munie à sa base, dans sa zone de raccordement au corps (10) de liaison, d'une réservation (12), une étape de liaison de la tige (2) et de la doublure (5) entre elles pour un masquage de l'embase (8) du ou des éléments (7) mâles et un masquage du galon (4), et une étape de formage de la tige (2).

10. Procédé de fabrication d'un article (1) chaussant selon la revendication 9, **caractérisé en ce que** l'article (1) chaussant est conforme à l'une des revendications 1 à 7.

## Patentansprüche

1. Schuhwerk (1), umfassend:
- einen Schaft (2), der mit einem Durchgang für den Fuß ausgestattet ist, der eine Öffnung (3) für das Einsetzen des Fußes in das Innere des Schuhwerks (1) begrenzt,
- ein Futter (5), das mindestens die Innenseite (22) des Schafts (2) bedeckt,
- ein Band (4), das im Bereich der Öffnung (3) um die Öffnung (3) angeordnet ist,
- mindestens ein männliches Druckknopfelement (7), wobei jedes männliche Element (7) imstande ist, mit mindestens einem weiblichen Druckknopfelement (15) zusammenzuwirken, das ein Zubehör (14) des Schuhwerks (1) für die lösbare Anbringung des Zubehörs (14) auf dem Schuhwerk (1) ausstattet,
**dadurch gekennzeichnet, dass** das Band (4) ein vollständig verdecktes Band ist, angeordnet zwischen dem Schaft (2) und dem Futter (5), dass die Außenseite (41) des Bandes (4) durch Kleben am Schaft (2) befestigt ist, dass das Band (4) und der Schaft (2) mit Durchbrüchen (11) ausgestattet sind, dass jedes männliche Druckknopfelement (7) das Band (4) und den Schaft (2) im Bereich eines Durchbruchs (11) durchquert und dass jedes männliche Element (7), hergestellt aus einem einzigen Teil, eine Grundplatte (8), einen allgemein kugeligen Kopf (9) und einen verbindenden Körper (10) des Kopfs (9) mit der Grundplatte (8) umfasst, wobei die Grundplatte (8) des männlichen Elements (7) eine verdeckte Grundplatte (8) ist, die anliegend auf der Innenseite (42) des Bandes (4) positioniert ist, und sich der Kopf (9) des männlichen Elements (7) aus der Außenseite (23) des Schafts (2) hervorstehend erstreckt, wobei der Kopf (9) des männlichen Elements (7) an seiner Basis in seiner Verbindungszone mit dem verbindenden Körper (10) mit einer Aussparung (12) ausgestattet ist.

2. Schuhwerk (1) nach Anspruch 1,
**dadurch gekennzeichnet, dass** die Aussparung (12) des Kopfs (9) des männlichen Druckknopfelements (7) im Bereich der Übergangszone zwischen dem kugeligen Teil des Kopfs (9) und dem verbindenden Körper (10) eine schräge Kante (121) bildet.

3. Schuhwerk (1) nach Anspruch 2,
**dadurch gekennzeichnet, dass** die schräge Kante (121) mit einer Fläche, die orthogonal zur Längsachse des Körpers ist, einen Winkel (X) zwischen 35 und 60°, vorzugsweise von zirka 45°, bildet.

4. Schuhwerk (1) nach einem der Ansprüche 1 bis 3,
**dadurch gekennzeichnet, dass** die Grundplatte (8) des männlichen Elements (7) eine konvexe Seite (81) aufweist, die derjenigen gegenüberliegt, die an der Innenseite des Bandes (4) anliegt.

5. Schuhwerk (1) nach einem der Ansprüche 1 bis 4,
**dadurch gekennzeichnet, dass** der äußere Umfangsrand (13) der Grundplatte (8) des männlichen Elements (7) abgerundet ist.

6. Schuhwerk (1) nach einem der Ansprüche 1 bis 5,
**dadurch gekennzeichnet, dass** das Band (4) ein selbstklebendes Band ist.

7. Schuhwerk (1) nach einem der Ansprüche 1 bis 6,
**dadurch gekennzeichnet, dass** der Schaft (2) im Bereich des Randes (31) der Öffnung (3) in Richtung des Inneren der Öffnung (3) gebogen ist und dass der Schaft (2), der Umschlag des Schafts (2) und das Futter (5) durch Nähen befestigt sind.

8. Einheit, umfassend mindestens ein Schuhwerk (1) und mindestens ein Zubehör (14), das mit mindestens einem weiblichen Druckknopfelement (15) ausgestattet ist, wobei das weibliche Druckknopfelement (15) vorzugsweise eine Öse (16) mit Feder umfasst, deren eine Seite von einer Kappe (17) verschlossen ist,
**dadurch gekennzeichnet, dass** das Schuhwerk (1) nach einem der Ansprüche 1 bis 7 für eine lösbare Anbringung des Zubehörs (14) am Schuhwerk (1) durch Koppeln durch Rasten des Kopfs (9) des oder von mindestens einem der männlichen Druckknopfelemente (7) des Schuhwerks (1) mit einer Öse (16) des weiblichen Druckknopfelements (15) des Zubehörs (14) ist.

9. Verfahren zur Herstellung eines Schuhwerk (1) des Typs, umfassend einen Schaft (2), der mit einem Durchgang für den Fuß ausgestattet ist, der eine Öffnung (3) für das Einsetzen des Fußes in das Innere des Schuhwerks (1) begrenzt, ein Futter (5), das mindestens die Innenseite (22) des Schafts (2) bedeckt, ein Band (4), das im Bereich der Öffnung (3) um die Öffnung (3) angeordnet ist, mindestens ein männliches Druckknopfelement (7), wobei jedes männliche Element (7) imstande ist, mit mindestens einem weiblichen Druckknopfelement (15) zusammenzuwirken, das ein Zubehör (14) des Schuhwerks (1) für die lösbare Anbringung des Zubehörs (14) auf dem Schuhwerk (1) ausstattet,
**dadurch gekennzeichnet, dass** das männliche Element (7), hergestellt aus einem einzigen Teil, einen allgemein kugeligen Kopf (9), eine Grundplatte (8) und einen verbindenden Körper (10) des Kopfs (9) mit der Grundplatte (8) umfasst, wobei das Verfahren nach dem Zuschneiden des Schafts (2) einen Schritt des Klebens der Außenseite des Bandes am Schaft, einen Schritt des Durchbohrens des Bandes (4) und des Schafts (2), einen Schritt des Einpressens jedes männlichen Elements (7) in einen zugeordneten Durchbruch (11) bis zu einer Position umfasst, in der die Grundplatte (8) des männlichen Elements (7) auf der Innenseite des Bandes (4) anliegend positioniert ist und sich der Kopf (9) des männlichen Elements (7) aus der Außenseite des Schafts (2) hervorstehend erstreckt, wobei der Kopf (9) des männlichen Elements (7) an seiner Basis in seiner Verbindungszone mit dem verbindenden Körper (10) mit einer Aussparung (12) ausgestattet ist, einen Schritt des Verbindens des Schafts (2) und des Futters (5) miteinander, um die Grundplatte (8) des oder der männlichen Elemente (7) zu verdecken und um das Band (4) zu verdecken, und einen Schritt des Bildens des Schafts (2).

10. Herstellungsverfahren eines Schuhwerks (1) nach Anspruch 9, **dadurch gekennzeichnet, dass** das Schuhwerk (1) nach einem der Ansprüche 1 bis 7 ist.

## Claims

1. A footwear item (1) comprising:
- an upper (2) provided with a foot passage delimiting an opening (3) for inserting the foot inside said item (1),
- a lining (5) covering at least the so-called inner face (22) of the upper (2),
- tape (4) placed at the opening (3), around said opening (3),
- at least one male press stud element (7), each male element (7) being able to cooperate with at least one female press stud element (15) equipping an accessory (14) of said footwear item (1) for a removable assembly of said accessory (14) on said footwear item (1),
**characterized in that** the tape (4) is completely hidden tape placed between the upper (2) and the lining (5), **in that** the so-called outer face (41) of the tape (4) is adhered to the upper (2), **in that** the tape (4) and the upper (2) are provided with holes (11), **in that** each male press stud element (7) passes through the tape (4) and the rod (2) and a hole (11) and **in that** each male element (7) comprises, made in one piece, a base (8), a generally spherical head (9) and a body (10) for connecting the head (9) to the base (8), said base (8) of the male element (7) being a hidden base (8) positioned pressed on the inner face (42) of the tape (4) and the head (9) of the male element (7) protruding from the outer face (23) of the upper (2), the head (9) of said male element (7) being provided at its base, in its connecting zone to the connecting body (10), with a setback (12).

2. The footwear item (1) according to claim 1,
**characterized in that** the setback (12) of the head (9) of the male press stud element (7) forms, at the transition zone between the spherical part of the head (9) and the connecting body (10), a cut-off corner (121).

3. The footwear item (1) according to claim 2,
**characterized in that** the cut-off corner (121) forms, with a plane orthogonal to the longitudinal axis of the body, an angle (X) inclusively between 35 and 60°, preferably close to 45°.

4. The footwear item (1) according to one of claims 1 to 3,
**characterized in that** the base (8) of the male element (7) has a convex face (81), opposite that pressed on the inner face of the tape (4).

5. The footwear item (1) according to one of claims 1 to 4,
**characterized in that** the outer peripheral edge (13) of the base (8) of the male element (7) is rounded.

6. The footwear item (1) according to one of claims 1 to 5,
**characterized in that** the tape (4) is a self-adhesive tape.

7. The footwear item (1) according to one of claims 1 to 6,
**characterized in that** the upper (2) is, at the edge (31) of the opening (3), folded toward the inside of the opening (3) and **in that** the upper (2), the flap of the upper (2), and the lining (5) are fastened by sewing.

8. An assembly comprising at least one footwear item (1) and at least one accessory (14) equipped with at least one female press stud element (15), said female press stud element (15) preferably comprising a spring eyelet (16) whereof one face is closed by a cap (17), **characterized in that** the footwear item (1) is according to one of claims 1 to 7 for a removable assembly of the accessory (14) on said footwear item (1) by coupling by snapping of the head (9) of the or at least one of the male press stud elements (7) of the footwear item (1) with an eyelet (16) of the female press stud element (15) of the accessory (14).

9. A method for manufacturing a footwear item (1) of the type comprising an upper (2) provided with a foot passage delimiting an opening (3) for inserting the foot inside said item (1), a lining (5) covering at least the so-called inner face (22) of the upper (2), tape (4) placed at the opening (3) around said opening (3), at least one male press stud element (7), each male element (7) being able to cooperate with at least one female press stud element (15) equipping an accessory (14) of said footwear item (1) for a removable assembly of said accessory (14) on said footwear item (1),
**characterized in that** each male element (7) comprising, made in a single piece, a generally spherical head (9), a base (8) and a body (10) for connecting the head (9) to the base (8), said method comprises, after cutting the upper (2), a step for gluing the so-called outer face of the tape to the upper, a step for piercing the tape (4) and the upper (2), a step for forcibly inserting each male element (7) into an associated hole (11) until reaching a position in which the base (8) of the male element (7) is positioned pressing on the inner face of the tape (4) and the head (9) of the male element (7) protrudes from the outer face of the upper (2), said head (9) being provided at its base, in its connecting zone to the connecting body (10), with a setback (12), a step for connecting the rod (2) and the lining (5) to one another in order to hide the base (8) of the male element(s) (7) and to hide the tape (4), and a step to form the upper (2).

10. The method for manufacturing a footwear item (1) according to claim 9, **characterized in that** the footwear item (1) is according to one of claims 1 to 7.
